# FASCICULE DE BREVET EUROPEEN

(11) **EP 1 249 212 B1**
(45) Date de publication et mention de la délivrance du brevet: **02.11.2005**
(21) Numéro de dépôt: 02290852.9
(22) Date de dépôt: 05.04.2002
(51) Int. Cl.: A61D 19/02

(54) **Sachet de conditionnement de semence animale et de traitement utérin**
Beutel zum Verpacken von tierischem Samen und zur Behandlung vom Uterus
Bag for packing animal semen and for treatment of the uterus

(30) Priorité: 11.04.2001 FR 0104973
(43) Date de publication de la demande: 16.10.2002
(73) Titulaire: IMV Technologies, 61300 L'Aigle (FR)
(72) Inventeur: Saint-Ramon, Jean-Gérard, 61300 L'Aigle (FR); Lesieur, Francis, 61300 Saint-Michel Thubeuf (FR)
(74) Mandataire: Barbin le Bourhis, Joel

(56) Documents cités:
- EP-A- 0 189 702
- FR-A- 2 778 841

## Description

La présente invention concerne un sachet de conditionnement de semence animale et de traitement utérin. La présente invention concerne également un dispositif d'insémination pour animaux.

Le sachet peut être utilisé notamment pour le conditionnement de semence des espèces porcines et équines mais également d'autres espèces comme les rhinocéros.

On connaît déjà, notamment des FR-B-2 667 504 et FR-A-2 750 399, un sachet de conditionnement de liquide pour l'insémination artificielle animale, en particulier pour les espèces porcines et équines, du type dénommé également sachet-dose.

Le sachet de conditionnement de substances liquides pour l'insémination artificielle animale selon FR-B-2 667 504 est constitué de deux feuilles de matière thermoplastique soudées par un cordon de soudure délimitant une poche, suivant un tracé fermé de forme générale rectangulaire définissant deux petits côtés et deux grands côtés lorsque le sachet est vide, et dont l'un desdits petits côtés présente une interruption, le cordon de soudure déterminant en partant de ladite interruption un conduit de remplissage.

Les sachets décrits dans cette référence permettent un remplissage volumétrique rapide, à l'abri de l'air et des contaminations, ainsi que l'accouplement avant l'insémination du sachet et du tube d'insémination ou de la sonde d'insémination avec un maintien et une étanchéité assurés de manière fiable et un vidage naturel du sachet complet à l'abri de l'air et des contaminations, à condition que leur ouverture soit pratiquée correctement. Or des difficultés liées à l'ouverture des sachets sont fréquemment rencontrées qui posent des problèmes lors de leur utilisation.

Pour une utilisation avec ce type de sachet, qui comporte un conduit de remplissage prolongé habituellement par un cône d'introduction et de centrage, permettant de récupérer ou vider son contenu, on pratique une ouverture dans le sachet à l'endroit dudit conduit, et on insère l'extrémité libre d'une sonde ou d'un tube dans l'ouverture pratiquée.

De tels sachets donnent toute satisfaction et sont toujours utilisés. Cependant, des difficultés liées à l'ouverture des sachets, qui posent des problèmes lors de leur utilisation et nécessitent souvent de recourir à un outil ou à un objet, sont toutefois fréquemment rencontrées.

Pour pallier ces problèmes, la Demanderesse a mis au point un sachet dit "sachet pelable", décrit dans le FR 2 750 399, pouvant être ouvert de façon simple et fiable, sans avoir à utiliser un quelconque outil ou objet. Ce type de sachet est particulièrement bien adapté pour contenir notamment de la semence animale et rencontre un succès grandissant.

On connaît aussi, par FR 2 778 841, un sachet de ce type constitué de deux feuilles en matière thermoplastique délimitant une poche de forme généralement rectangulaire et dont chacun des petits côtés présente une interruption avec le cordon de soudure qui détermine en partant de cette interruption un conduit, respectivement de remplissage et de soutirage. Chacun des conduits de remplissage et de soutirage est à diamètre constant et se prolonge du côté externe du sachet par un évasement dont le diamètre croît à partir de celui du conduit qu'il prolonge.

Enfin, WO 02/22044, qui fait partie de l'état de la technique au sens de l'article 54(3) CBE, décrit un sachet de conditionnement d'une substance biologique liquide, telle que la semence animale, qui est formé de deux parois en matière plastique accolées de manière à délimiter une poche de réception de ladite substance et, communiquant avec cette poche, un conduit de vidage dans lequel est emmanchée une canule dont les deux extrémités sont ouvertes, une première extrémité de la canule étant apte à communiquer avec la poche du sachet tandis que la seconde extrémité de cette canule présente un rétrécissement de section, de forme tronconique ou approximativement tronconique. La seconde extrémité de la canule est située au voisinage d'une partie terminale du conduit qui est, en l'absence d'ouverture du sachet, obturée par les parois accolées de celui-ci. Sur une fraction de sa longueur, le conduit de soutirage communique avec au moins une zone située non loin de la partie terminale, dans laquelle les deux parois ne sont pas accolées.

Par ailleurs, la Demanderesse a développé de nombreux dispositifs d'insémination pour animaux dont le col de l'utérus présente des anneaux cartilagineux difficiles à franchir, notamment les porcins. Le brevet EP-B-0 189 702 de la Demanderesse couvre une sonde gynécologique télescopique pour l'insémination artificielle d'animaux tels que les porcins, constituée d'une gaine protectrice extérieure servant de fourreau à un conduit de transfert télescopique de semence, susceptible de se déplacer axialement par rapport à la gaine. La gaine comporte un embout en saillie traversé par le conduit de transfert. L'extrémité du conduit de transfert opposée à l'embout est prévue pour être raccordée à une réserve de semence telle qu'une pochette souple pourvue d'un embout souple de raccordement au conduit de transfert.

La présent invention vise à rendre un tel sachet et un tel dispositif d'insémination télescopique particulièrement adaptés à une utilisation l'un avec l'autre.

Poursuivant ses recherches, la Demanderesse a mis au point un sachet particulièrement adapté à une utilisation avec des dispositifs d'insémination ou de transfert d'embryons télescopiques tel celui du brevet EP-B-0 189 702, mais pas uniquement.

La présente invention fournit un ensemble pour l'insémination artificielle animale, comportant :
- un sachet de conditionnement de semence animale et de traitement utérin constitué de deux feuilles de matière thermoplastique délimitant une poche ; et
- un dispositif télescopique d'insémination comportant une gaine protectrice et un conduit de transfert susceptible de se déplacer par rapport à ladite gaine à l'intérieur de celle-ci, ledit conduit de transfert étant adapté à être raccordé audit sachet ; dans lequel :

- ledit sachet suit un tracé fermé de forme générale rectangulaire définissant deux petits côtés et deux grands côtés lorsque le sachet est vide, l'un desdits petits côtés présentant une interruption prolongée par un conduit de remplissage et définissant dans lesdites feuilles de matière thermoplastique une zone de remplissage, et l'autre desdits petits côtés présentant une interruption prolongée par un conduit de soutirage et définissant dans lesdites feuilles de matière thermoplastique une zone de soutirage, ledit conduit de soutirage présentant deux diamètres différents, respectivement dans une partie à diamètre constant présentant le plus petit diamètre et dans une partie à diamètre constant présentant le plus grand diamètre, la partie présentant le diamètre le plus petit étant du côté de l'intérieur dudit sachet ; et
- ledit dispositif télescopique est adapté à être raccordé audit sachet avec ladite gaine protectrice sertie de façon étanche dans la partie du conduit de soutirage présentant le plus grand diamètre tandis que ledit conduit de transfert est serti de façon étanche dans la partie du conduit de soutirage présentant le plus petit diamètre.

Le conduit de soutirage du sachet selon l'invention peut être qualifié de bi-étagé.

Un tel sachet conduit notamment à une précision améliorée dans les opérations d'insémination utilisant un dispositif télescopique et permet de raccorder chacun des deux tubes de diamètre différent du dispositif télescopique, à savoir la gaine protectrice et le conduit de transfert au conduit du sachet.

Selon un mode de réalisation préféré, une butée est située au bout de la partie présentant le plus grand diamètre, ladite gaine protectrice étant adaptée à venir contre cette butée.

Selon un mode de réalisation préféré, le conduit de soutirage du sachet est déterminé par un cordon de soudure en partant de l'interruption dans ledit autre petit côté.

Selon un mode de réalisation préféré, au moins une des deux feuilles de matière thermoplastique du sachet de l'invention possède dans la zone de soutirage une zone de pelabilité.

La zone de pelabilité comporte par exemple un matériau de scellage et de pelabilité, tel une cire.

Le conduit de soutirage peut être prolongé par un évasement, mais ceci n'est pas obligatoire.

Les deux feuilles de matière thermoplastique présentent avantageusement un décalage l'une par rapport à l'autre dans la zone de soutirage, par exemple d'environ 2 à 3 mm.

L'invention sera décrite à présent plus en détail, mais de façon non limitative, en référence à la Figure 1 annexée qui est une vue de l'ensemble dispositif d'insémination relié à un sachet de conditionnement de substances liquides pour l'insémination artificielle animale adapté à une utilisation avec un dispositif d'insémination télescopique.

La Figure 1 représente un sachet de conditionnement de semence animale 11, associé à un dispositif télescopique d'insémination 1.

Le sachet 11 est constitué de deux feuilles de matière thermoplastique soudées par un cordon de soudure 13 délimitant une poche 12, suivant un tracé fermé de forme générale rectangulaire aux angles arrondis définissant deux petits côtés et deux grands côtés lorsque le sachet est vide, dans lequel l'un desdits petits côtés présente une interruption 10a, le cordon de soudure déterminant en partant de ladite interruption un conduit de remplissage 14 et définissant dans lesdites feuilles de matière thermoplastique une zone de remplissage 15, et dans lequel l'autre desdits petits côtés présente une interruption 10b, le cordon de soudure déterminant en partant de ladite interruption un conduit de soutirage 16 et définissant dans lesdites feuilles de matière thermoplastique une zone de soutirage 17.

Selon l'invention, le conduit de soutirage 16 présente deux diamètres différents, D1 et D2, dont le plus petit D1 est du côté de l'intérieur du sachet.

Dans la Figure 1, un dispositif 1 d'insémination artificielle télescopique est raccordé au sachet 11 de l'invention.

Le dispositif 1 d'insémination artificielle, qui est selon le brevet de la Demanderesse EP-B-0 189 702, comprend une sonde dont le corps de sonde est constitué d'une gaine protectrice extérieure 2 servant de fourreau à un conduit 3 de transfert de substance susceptible de se déplacer axialement par rapport à ladite gaine à l'intérieur de celle-ci et portant un élément constitué d'une tête sphérique 7 munie d'au moins un orifice latéral d'évacuation 8. La gaine comporte un embout 6 en saillie constitué d'un tampon en mousse souple traversé par le conduit télescopique 3.

La gaine protectrice extérieure 2 est sertie de façon étanche et engagée dans le conduit de soutirage bi-étagé 16 et vient buter en 4 au bout de la partie du conduit de soutirage 16 présentant le plus grand diamètre D2.

Ce positionnement assure le maintien de la longueur désirée de l'extrémité du conduit télescopique 3 au-delà du tampon mousse souple 6 de la sonde, lui-même placé dans le col de l'utérus de l'animal.

Le conduit télescopique de transfert 3 est également serti de façon étanche dans le conduit de soutirage bi-étagé 16 et vient se positionner au bout 5 de la partie du conduit de soutirage 16 présentant le plus petit diamètre D1.

Ainsi, le tampon mousse souple 6 et la tête sphérique 7 du conduit télescopique 3 sont parfaitement positionnés pendant l'insémination même si la femelle bouge.

Dans le mode de réalisation représenté, une des deux feuilles de matière thermoplastique possède dans la partie de soutirage une zone de pelabilité 18 et le conduit de soutirage est prolongé par un évasement 19. L'évasement 19 est défini au moins en partie dans la zone de pelabilité. De plus, comme représenté par un trait interrompu 20, les deux feuilles en matière plastique présentent un décalage l'une par rapport à l'autre, le long du bord de la zone de soutirage 17.

L'homme de l'art comprendra que bien que l'invention ait été décrite et illustrée pour des modes de réalisation particuliers, de nombreuses variantes peuvent être envisagées tout en restant dans le cadre de l'invention tel que défini dans les revendications annexées.

## Revendications

1. Ensemble pour l'insémination artificielle animale, comportant :
- un sachet (11) de conditionnement de semence animale et de traitement utérin constitué de deux feuilles de matière thermoplastique délimitant une poche (12), et
- un dispositif télescopique d'insémination (1) comportant une gaine protectrice (2) et un conduit de transfert (3) susceptible de se déplacer par rapport à ladite gaine (2) à l'intérieur de celle-ci, ledit conduit de transfert (3) étant adapté à être raccordé audit sachet (11) ; dans lequel :
- ledit sachet suit un tracé fermé de forme générale rectangulaire définissant deux petits côtés et deux grands côtés lorsque le sachet est vide, l'un desdits petits côtés présentant une interruption (10a) prolongée par un conduit de remplissage (14) et définissant dans lesdites feuilles de matière thermoplastique une zone de remplissage (15), et l'autre desdits petits côtés présentant une interruption (10b) prolongée par un conduit de soutirage (16) et définissant dans lesdites feuilles de matière thermoplastique une zone de soutirage (17), ledit conduit de soutirage (16) présentant deux diamètres différents, respectivement dans une partie à diamètre constant présentant le plus petit diamètre (D1) et dans une partie à diamètre constant présentant le plus grand diamètre (D2), la partie présentant le diamètre le plus petit (D1) étant du côté de l'intérieur dudit sachet ; et
- ledit dispositif télescopique (1) est adapté à être raccordé audit sachet (11) avec ladite gaine protectrice (2) sertie de façon étanche dans la partie du conduit de soutirage (16) présentant le plus grand diamètre (D2) tandis que ledit conduit de transfert (3) est serti de façon étanche dans la partie du conduit de soutirage (16) présentant le plus petit diamètre (D1).

2. Ensemble selon la revendication 1, **caractérisé en ce qu'**une butée (4) est située au bout de la partie présentant le plus grand diamètre (D2) et **en ce que** ladite gaine protectrice (2) est adaptée à venir contre ladite butée (4).

3. Ensemble selon l'une quelconque des revendications 1 ou 2, **caractérisé en ce que** le conduit de soutirage (16) du sachet (11) est déterminé par un cordon de soudure (13) en partant de ladite interruption (10b) dans ledit autre petit côté.

4. Ensemble selon l'une quelconque des revendications 1 à 3, **caractérisé en ce que** au moins une des deux feuilles de matière thermoplastique du sachet (11) possède dans la zone de soutirage une zone de pelabilité (18).

5. Ensemble selon la revendication 4, **caractérisé en ce que** la zone de pelabilité comporte un matériau de scellage et de pelabilité.

6. Ensemble selon la revendication 5, **caractérisé en ce que** le matériau de scellage et de pelabilité est une cire.

7. Ensemble selon l'une quelconque des revendications 1 à 6, **caractérisé en ce que** le conduit de soutirage du sachet (11) est prolongé par un évasement (19).

8. Ensemble selon l'une quelconque des revendications 1 à 7, **caractérisé en ce que** les deux feuilles de matière thermoplastique du sachet (11) présentent un décalage l'une par rapport à l'autre dans la zone de soutirage (17).

9. Ensemble selon la revendication 8, **caractérisé en ce que** le décalage est d'environ 2 à 3 mm.

## Patentansprüche

1. Anordnung zur künstlichen Besamung von Tieren, umfassend
- einen Beutel (Säckchen) (11) zum Verpacken bzw. Aufbewahren von Tiersamen und zur Behandlung des Uterus mit zwei Lagen (Folien) eines thermoplastischen Materials, die eine Tasche (12) abgrenzen bzw. begrenzen, und
- eine teleskopische Besamungsvorrichtung (1), welche eine Schutzhülle (2) und einen Übertragungs- bzw. Überführungskanal (3), welcher in bezug auf die Hülle (2) in deren Inneren verschiebbar ist, aufweist, wobei der Übertragungs- bzw. Überführungskanal (3) zum Verbinden mit dem Beutel (11) ausgebildet ist; wobei
- der Beutel einem geschlossenen Steg (Spur) von im wesentlichen rechteckiger Form folgt, wobei der geschlossene Steg zwei kleine Seiten und zwei große Seiten definiert, wenn die Tasche leer ist, wobei eine der kleinen Seiten eine durch einen Durchlaß zum Befüllen (14) verlängerte Unterbrechung (10a) aufweist und in den Lagen eines thermoplastischen Materials einen Befüllungsbereich (15) definiert und wobei die andere der kleinen Seiten eine durch einen Durchlaß zum Ableiten bzw. Entnehmen (16) verlängerte Unterbrechung (10b) aufweist und in den Lagen aus thermoplastischem Material einen Ableitungs- bzw. Entnahmebereich (17) definiert, wobei der Durchlaß zum Ableiten bzw. Entnehmen (16) zwei unterschiedliche Durchmesser aufweist, jeweils in einem Abschnitt mit konstantem Durchmesser, welcher den kleinsten Durchmesser (D1) aufweist, und in einem Abschnitt mit konstantem Durchmesser, welcher den größten Durchmesser (D2) aufweist, wobei der Abschnitt, welcher den kleinsten Durchmesser (D1) aufweist, an der Innenseite des Beutels liegt; und
- die teleskopische Vorrichtung (1) derart zum Verbinden mit dem Beutel (11) ausgebildet ist, daß die Schutzhülle (2) in abdichtender Weise in den Abschnitt des Durchlasses zum Ableiten bzw. Entnehmen (16), welcher den größten Durchmesser (D2) aufweist, einfaßt, während der Übertragungs- bzw. Überführungskanal (3) in abdichtender Weise in den Abschnitt des Durchlasses zum Ableiten bzw. Entnehmen (16), welcher den kleinsten Durchmesser (D1) aufweist, eingefaßt ist.

2. Anordnung nach Anspruch 1, **dadurch gekennzeichnet, daß** sich ein Anschlag bzw. Begrenzer (4) am Ende des Abschnitts, welcher den größten Durchmesser (D2) aufweist, befindet und daß die Schutzhülle (2) derart ausgebildet ist, daß sie gegen den Anschlag bzw. Begrenzer (4) anliegt.

3. Anordnung nach einem der Ansprüche 1 oder 2, **dadurch gekennzeichnet, daß** der Durchlaß zum Ableiten bzw. Entnehmen (16) des Beutels (11) durch eine Schweißnaht (13), welche von der Unterbrechung (10b) zu der anderen kleinen Seite ausgeht bzw. verläuft, begrenzt ist.

4. Anordnung nach einem der Ansprüche 1 bis 3, **dadurch gekennzeichnet, daß** mindestens eine der zwei Lagen aus thermoplastischem Material des Beutels (11) in dem Ableitungs- bzw. Entnahmebereich einen ablösbaren Bereich (18) aufweist.

5. Anordnung nach Anspruch 4, **dadurch gekennzeichnet, daß** der ablösbare Bereich ein abdichtendes und ablösbares Material enthält.

6. Anordnung nach Anspruch 5, **dadurch gekennzeichnet, daß** das abdichtende und ablösbare Material ein Wachs ist.

7. Anordnung nach einem der Ansprüche 1 bis 6, **dadurch gekennzeichnet, daß** der Durchlaß zum Ableiten bzw. Entnehmen des Beutels (11) durch eine Ausweitung (Erweiterung) (19) verlängert ist.

8. Anordnung nach einem der Ansprüche 1 bis 7, **dadurch gekennzeichnet, daß** die zwei Lagen aus thermoplastischem Material des Beutels (11) im Ableitungs- bzw. Entnahmebereich (17) relativ zueinander versetzt sind.

9. Anordnung nach Anspruch 8, **dadurch gekennzeichnet, daß** der Versatz etwa 2 bis 3 mm beträgt.

## Claims

1. System for artificially inseminating animals, the system comprising:
- a sachet (11) for packaging animal semen and for uterine treatment comprising two thermoplastics material films delimiting a pocket (12), and
- a telescopic insemination device (1) including a protective sheath (2) and a transfer conduit (3) inside said sheath (2) and adapted to be moved relative thereto, said transfer conduit (3) being adapted to be connected to said sachet (11); wherein:
- said sachet follows a closed path of generally rectangular shape defining two shorter sides and two longer sides when the sachet is empty, one of said shorter sides having an interruption (10a) extended by a filler conduit (14) and defining a filler area (15) in said thermoplastics material films and the other of said shorter sides having an interruption (10b) extended by a drainer conduit (16) and defining a drainer area (17) in said thermoplastics material films, said drainer conduit having two different diameters, respectively in a constant-diameter portion having the smaller diameter (D1) and a constant-diameter portion having the larger diameter (D2), of which the portion having the smaller diameter (D1) is at the end communicating with the interior of said sachet; and
- said telescopic device (1) is adapted to be connected to said sachet (11) with said protective sheath (2) crimped in a sealed manner into the portion of the drainer conduit (16) having the larger diameter (D2) whereas said transfer conduit (3) is crimped in a sealed manner into the portion of the drainer conduit (16) having the smaller diameter (D1).

2. System according to claim 1, **characterized in that** it includes an abutment (4) at the end of the portion having the larger diameter (D2) and **in that** said protective sheath (2) is adapted to come into contact with said abutment (4).

3. System according to either claim 1 or claim 2, **characterized in that** the drainer conduit (16) of the sachet (11) is defined by a weld (13) starting at said interruption (10b) in said other shorter side.

4. System according to any of claims 1 to 3, **characterized in that** at least one of the two thermoplastics material films of the sachet (11) has a peelable area (18) within the drainer area.

5. System according to claim 4, **characterized in that** the peelable area includes a sealing and peelable material.

6. System according to claim 5, **characterized in that** the sealing and peelable material is a wax.

7. System according to any of claims 1 to 6, **characterized in that** the drainer conduit of the sachet (11) is extended by a flare (19).

8. System according to any of claims 1 to 7, **characterized in that** the two thermoplastics material films of the sachet (11) are offset relative to each other in the drainer area (17).

9. System according to claim 8, **characterized in that** the offset is approximately 2 to 3 mm.
